# EUROPÄISCHE PATENTSCHRIFT

(11) **EP 1 529 004 B1**
(45) Veröffentlichungstag und Bekanntmachung des Hinweises auf die Patenterteilung: **02.12.2009**
(21) Anmeldenummer: 03787965.7
(22) Anmeldetag: 08.08.2003
(51) Int. Cl.: B65D 17/00

(54) **BRENNMITTELDOSE**
FUEL TIN
BOITE DE COMBUSTIBLE

(30) Priorität: 14.08.2002 WO PCT/IB02/03251
(43) Veröffentlichungstag der Anmeldung: 11.05.2005
(73) Patentinhaber: Firestar AG, 8360 Eschlikon (CH)
(72) Erfinder: CASSOL, Michele, 8360 Eschlikon (CH); KNABENHANS, Beat, A., 8703 Erlenbach (CH); RUFENER, Walter, 9548 Matzingen (CH)
(74) Vertreter: Blum, Rudolf Emil
(86) Internationale Anmeldenummer: PCT/IB2003/003562
(87) Internationale Veröffentlichungsnummer: WO 2004/016514

(56) Entgegenhaltungen:
- EP-A- 0 283 534
- WO-A-00/44634
- DE-U- 7 816 145
- NL-A- 7 407 468
- US-A- 3 159 303
- US-A- 3 701 454
- US-A- 5 934 498

## Beschreibung

### TECHNISCHES GEBIET

Die Erfindung betrifft eine Brennmitteldose, sowie die Verwendung der Brennmitteldose als Wärme- und/oder Lichtquelle gemäss den Oberbegriffen der unabhängigen Patentansprüche.

### STAND DER TECHNIK

Brennmitteldosen mit einer Brennmittelfüllung und einem Verschlussdeckel sind als Kleingebinde zur Bereitstellung von Brennmittel für Rechaudbrenner weit verbreitet und bestehen in einer bekannten Ausführungsform aus einer mit Brennpaste gefüllten Aluminiumschale mit abziehbarem Foliendeckel, welche zum Gebrauch nach dem Entfernen des Foliendeckels in einen Rechaudbrenner eingesetzt wird, der im Bereich der Brennmitteloberfläche eine Brenneröffnung und mehrere Luftzuführöffnungen bereitstellt. Diese Brennmitteldosen sind günstig in der Herstellung und verursachen relativ wenig Abfall, benötigen jedoch zu ihrer bestimmungsgemässen Verwendung einen passenden Brenner.

Auch sind Brennmitteldosen mit Brennpastenfüllung bekannt, die einem Farbtopf ähnlich aus einer Weissblechdose mit einer nach oben verengten Öffnung und einem Klemmdeckel bestehen, wobei die verengte Öffnung nach dem Entfernen des Deckels als Brenneröffnung dient. Hierdurch kann die Brennmitteldose zwar direkt als Brenner eingesetzt werden, ist jedoch kostenintensiv in der Herstellung und verursacht relativ viel Abfall.CH690317 offenbart eine Brennpaste und einen daran angepassten Brenner für Fondue und Raclette. FR2624104 offenbart einen Kunststoffbehälter mit Deckel zum Erwärmen von Lebensmitteln. DE1586927 offenbart eine Aluminiumverbundfolie mit definierter Gasdurchlässigkeit und deren Verwendung als Verpackungsmaterial. US3194479 offenbart einen Behälter mit aufgesiegeltem Deckel.

### GARSTELLUNG DER ERFINDUNG

Es stellt sich daher die Aufgabe, eine Brennmitteldose und einen Verschlussdeckel für eine Brennmitteldose zur Verfügung zu stellen, welche die zuvor erwähnten Nachteile des Standes der Technik nicht aufweisen oder diese zumindest teilweise vermeiden.

Diese Aufgabe wird von der Brennmitteldose und von dem Verschlussdeckel gemäss den unabhängigen Patentansprüchen gelöst.

In einem ersten Aspekt der Erfindung weist die Brennmitteldose, welche als Einweggebinde für Heiz- und/oder Beleuchtungszwecke vorgesehen ist, einen becher-oder schalenähnlichen Dosenkörper mit einer Brennmittelfüllung auf sowie einen Verschlussdeckel, welcher den Dosenkörper dicht verschliesst und fest mit diesem verbunden ist, was beispielsweise durch ein Verschweissen oder Verkleben des Verschlussdeckels mit dem Dosenkörper, insbesondere durch Heisssiegeln desselben auf den Dosenkörper, oder durch Bördelung erreicht werden kann. Der Verschlussdeckel weist eine oder mehrere Solltrennstellen auf, an welchen ein oder mehrere Deckelteilelemente stoffschlüssig, d.h. durch einstückige Ausbildung, durch Verkleben oder durch Verschweissen bzw. Verlöten, mit dem übrigen Verschlussdeckel verbunden sind, derart, dass ein teilweises oder vollständiges Ab- und/oder Heraustrennen dieser Deckelteilelemente von Hand und ohne Verwendung von Werkzeugen von dem übrigen Verschlussdeckel oder aus diesem heraus möglich ist und dabei eine oder mehrere genau definierte Öffnungen im Verschlussdeckel entstehen. Die flächige Erstreckung dieser Öffnungen ist deutlich kleiner als die Gesamtoberfläche des Verschlussdeckels bzw. die Oberfläche einer Brennmittelfüllung im Dosenkörper bei mittlerer Füllhöhe. Die Solltrennstellen können beispielsweise als durch Stanzung oder Materialabtrag geschwächte Bereiche oder als Klebeflächen ausgeführt sein. Als Brennmittelfüllungen sind alle Füllungen vorgesehen, welche nach dem Ab- oder Heraustrennen der Deckelteilelemente an der dadurch erzeugten Öffnung ein Brennmittel in entzündbarer Form bereitstellen, und zwar bevorzugterweise derart, dass dieses zumindest bei Zimmertemperatur und direkt nach dem Öffnen nicht verschüttet werden kann. Dabei müssen die Brennmittelfüllungen nicht ausschliesslich durch das Brennmittel gebildet sein, sondern können auch Dochte und saugfähige Trägermaterialien zur Immobilisierung und/oder als Docht für die Brennmittel umfassen, was insbesondere dann sinnvoll ist, wenn bei Raumtemperatur flüssige Brennmittel, wie z.B. Diethylenglycol, zum Einsatz kommen. Durch die Erfindung lassen sich Brennmitteldosen realisieren, welche direkt als Wärmequelle, z.B. Rechaudbrenner, oder Lichtquelle mit einer gewünschten Leistung und Brenndauer eingesetzt werden können, kostengünstig in der Herstellung und sicher im Betrieb sind und wenig Abfall verursachen.

In einer bevorzugten Ausführungsform der Brennmitteldose sind die Solltrennstellen derartig ausgestaltet, dass das oder die ab- bzw. heraustrennbaren Deckelteilelemente nach einem vollständigen Auftrennen der Solltrennstellen nicht vollständig vom Deckel getrennt werden, sondern unverlierbar mit diesem verbunden bleiben. Hierdurch bleiben sämtliche Bestandteile der Brennmitteldose zusammen, was die Entsorgung erleichtert und zudem die Möglichkeit eröffnet, die angebrauchte Brennmitteldose zumindest provisorisch wieder zu verschliessen.

In einer weiteren bevorzugten Ausführungsform der Brennmitteldose ist der Verschlussdeckel derartig ausgestaltet, dass durch Abziehen von einer oder von mehreren als Abziehfolienelemente ausgestalteten Deckelteilelementen mindestens ein Teil der durch das Abtrennen und/oder Heraustrennen von Deckelteilelementen erzeugbaren Öffnungen freigelegt werden kann, wobei es bevorzugt ist, wenn sich genau ein solches Abziehfolienelement durchgehend über den gesamten Verschlussdeckel erstreckt. Die Abziehfolienelemente verdecken also Öffnungen in darunterliegenden Deckelteilen und lassen sich unter Aufhebung ihrer Klebverbindung mit diesen Deckelteilen, welche die Solltrennstelle darstellt, abziehen, wodurch die Öffnungen freigegeben werden. Diese Bauweise bietet den Vorteil, dass die ab- bzw. heraustrennbaren Deckelteilelemente aus einem anderen Werkstoff hergestellt sein können als der übrige Verschlussdeckel, der im Betrieb heiss wird und deshalb in der Materialwahl wenig Auswahl lässt, und dass etwaige Probleme beim Aufheben der stoffschlüssigen Verbindung entlang der Solltrennstellen praktisch keinen Einfluss auf die Geometrie der freizulegenden Öffnung hat. Auch ist es möglich, eine Mehrschichtenfolien mit einer Abziehfoliendeckschicht für die Herstellung des Verschlussdeckels zu verwenden und die gewünschten Öffnungen bereits in allen Folienschichten ausser der Abziehfoliendeckschicht durch Stanzung einzubringen, so dass die ausgestanzten Teile beim Abziehen der Abziehfoliendeckschicht automatisch aus den Öffnungen entfernt werden.

In noch einer weiteren bevorzugten Ausführungsform der Brennmitteldose ist der Verschlussdeckel derartig ausgestaltet, dass mindestens ein Teil der Öffnungen durch Heraustrennen von Teilbereichen aus dem eigentlichen Verschlussdeckel erzeugt werden kann, also vor ihrem Heraustrennen einstückig mit den die zu erzeugende Öffnung begrenzenden Deckelelementen ausgebildet sind. Der Begriff "eigentlicher Deckel" bezeichnet hier das oder die Bauteile, welche nach dem Entfernen der ab- oder heraustrennbaren Deckelteilelemente am Dosenkörper verbleiben und die Öffnungen begrenzen. Hierdurch ergibt sich der Vorteil, dass der Verschlussdeckel aus einem einschichtigen Halbzeugmaterial, z.B. Folie oder Blech, hergestellt werden kann, wodurch sich besonders einfache und kostengünstige Deckel realisieren lassen.

In noch einer bevorzugten Ausführungsform ist der Verschlussdeckel der Brennmitteldose derartig ausgestaltet, dass sich durch das Abtrennen bzw. Heraustrennen von einzelnen oder mehreren Deckelteilelementen wahlweise eine oder mehrere Öffnungen mit verschiedenen Öffnungsgeometrien und -flächen erzeugen lassen und/oder sich die Anzahl der Öffnungen wahlweise einstellen lässt. So können z.B. verschiedene Deckelteilelemente vorhanden sein, welche je nach gewünschter Brenndauer und Leistung abgetrennt oder herausgetrennt werden können oder auch unangetastet bleiben können. Hierdurch lässt sich in einfacher Weise aus der erfindungsgemässen Brennmitteldose je nach Brenmmittel und sonstiger Ausgestaltung eine für den jeweiligen Verwendungszweck speziell zugeschnittene Heiz- und/oder Lichtquelle herstellen.

Bevorzugterweise besteht der Verschlussdeckel der erfindungsgemässen Brennmitteldose im wesentlichen aus einer Folie oder einem Blech, im letztgenannten Fall bevorzugterweise aus Aluminiumblech, da diese Materialien kostengünstig als Halbzeugmaterial zur Verfügung stehen und mit nur wenigen und relativ einfachen Bearbeitungsschritten zu einem erfindungsgemässen Verschlussdeckel verarbeitet werden können. Der Begriff "im wesentlichen" bedeutet hier, dass zumindest die Bereiche des Verschlussdeckels, die nach dem Entfernen der ab- bzw. heraustrennbaren Deckelteilelemente am Dosenkörper verbleiben, aus einem solchen Material sind.

Besteht der Verschlussdeckel dabei aus einer Siegelfolie, die bevorzugterweise aus mehreren verschiedenen Materialschichten gebildet ist, so kann er mit einfachen Mitteln auf einen flanschartigen Rand des Dosenkörpers aufgesiegelt werden, wodurch sich eine sichere und dichte Verbindung zwischen Verschlussdeckel und Dosenkörper herstellen lässt.

In diesem Fall ist es bevorzugt, eine Siegelfolie zu verwenden, die neben der Siegelschicht mindestens zwei bevorzugterweise aus Aluminium bestehende Metallfolien aufweist, welche über eine zwischen diesen befindliche Kunststoffschicht, bevorzugterweise aus Polyethylen, flächig miteinander verbunden sind.

Wird dabei eine erste der beiden Metallfolien, bevorzugterweise diejenige, welche dem Dosenkörper abgewandt ist, entlang der Solltrennstelle geschwächt oder unterbrochen, während die andere Metallfolie im Bereich der Solltrennstelle durchgängig ausgebildet ist, so ergibt sich ein brennmitteldichter Deckel mit hoher Festigkeit und mit einer zuverlässig trennbaren Solltrennstelle.

Bei allen Ausgestaltungen weisen die Deckelteilelemente zur Erleichterung des Ab- oder Heraustrennens bevorzugterweise Öffnungshilfsmittel auf, die mit Vorteil als Zuglaschen oder Zugringe ausgebildet sind und vorteilhafterweise über eine äussere Begrenzung der Brennmitteldose überstehen, z.B. als Verlängerung des Verschlussdeckels, so dass sie von Hand ergriffen werden können. Bei Zuglaschen sind am Übergang von der Lasche in den eigentlichen Deckel vorteilhafterweise Kerben vorhanden, welche ein Anreissen der Solltrennstellen erleichtern.

Mit Vorteil ist der Verschlussdeckel derartig ausgestaltet, dass sich durch das Ab- bzw. Heraustrennen der Deckelteilelemente eine Öffnung oder Öffnungen mit einem Öffnungsbild ergeben, welches zwei Symmetrieachsen besitzt, wobei es bevorzugt ist, dass sich die Symmetrieachsen im wesentlichen in einer vertikalen Achse durch das Zentrum des Dosenkörpers schneiden. Hierdurch kann sichergestellt werden, dass im Betrieb ein möglichst symmetrisches Flammenbild erzielt wird und ein gleichmässiger Abbrand der im Dosenkörper befindlichen Brennmittel erfolgt.

Bevorzugterweise ist der Verschlussdeckel derartig ausgestaltet, dass sich durch das Ab- bzw. Heraustrennen der Deckelteilelemente im Verschlussdeckel im Bereich des Zentrums der Brennmitteldose eine Öffnung, anspruchsgemäss als Zentrumsöffnung bezeichnet, erzeugen lässt, welche im wesentlichen die gleiche Form aufweist wie die Oberfläche einer Brennmittelfüllung im Dosenkörper, insbesondere bei mittlerer Füllhöhe, und konzentrisch zu dieser angeordnet ist. Diese Ausgestaltung ergibt den Vorteil, dass die Begrenzungen der Brennmitteloberfläche praktisch überall gleich weit weg von den Begrenzungen der Zentrumsöffnung sind, welche im Betrieb als Brenneröffnung dient, wodurch ein gleichmässiges Abbrennen des Brennmittels gefördert wird.

Dabei ist es bevorzugt, wenn die Zentrumsöffnung im wesentlichen kreisförmig oder quadratisch ist und bevorzugterweise eine Fläche aufweist, die mindestens 15%, bevorzugterweise mindestens 20% der Oberfläche der Brennmittelfüllung, insbesondere bei mittlerer Füllhöhe, entspricht. Hierdurch ergibt sich über die gesamte Brenndauer eine gleichmässige Brennerleistung und ein stabiles Flammenbild. Der Begriff "im wesentlichen kreisförmig oder quadratisch" bedeutet, dass diese Öffnung eine Form aufweist, welche kreisrund oder quadratisch ist oder der Kreisform oder der Form des Quadrats angenähert ist, im Falle der Kreisform z.B. durch ein gleichmässiges Vieleck.

Geht von der Zentrumsöffnung zudem mindestens ein sich radial nach aussen erstreckendes streifenförmiges Öffnungselement aus, welches sich bevorzugterweise bis zum Verschlussdeckelrand hin erstreckt, so kann durch Heraustrennen eines einzigen Deckelteilelements ein Öffnungsbild erzeugt werden, bei dem die Zentrumsöffnung ausschliesslich als Brenneröffnung dient, während das oder die streifenförmigen Öffnungselemente als Luftzuführungsöffnungen dienen. Hierdurch wird ein besonders stabiles Flammenbild und eine hohe Brennerleistung erreicht.

Dabei ist es von Vorteil, wenn der Übergang zwischen der Zentrumsöffnung und den sich radial nach aussen erstreckenden streifenförmigen Öffnungsformelementen fliessend bzw. harmonisch ist, da so abrupte Formänderungen, welche beim Auftrennen der Solltrennstellen zu Problemen führen könnten, vermieden werden können. Besonders bevorzugt ist es, wenn die Zentrumsöffnung zusammen mit einem sich radial nach aussen erstreckenden streifenförmigen Öffnungsformelement ein birnenförmiges Deckelteilelement bildet.

Vorteilhafterweise ist der Verschlussdeckel derartig ausgestaltet, dass sich durch das Ab- bzw. Heraustrennen von bevorzugterweise genau einem Deckelteilelement ein Öffnungsbild ergibt, bei dem sich zwei sich unter einem Winkel von 180° gegenüberliegende streifenförmige Öffnungselemente von der Zentrumsöffnung nach aussen erstrecken. Eine solche Anordnung begünstigt ein problemloses Heraustrennen des Deckelteilelements aus dem Verschlussdeckel.

Ähnliche Vorteile wie zuvor beschrieben ergeben sich, wenn durch das Ab- oder Heraustrennen zusätzlich zu der Zentrumsöffnung weitere kleinere, bevorzugterweise im wesentlichen kreisrunde Öffnungen erzeugbar sind, wobei es bevorzugt ist, wenn diese die Zentrumsöffnung konzentrisch und mit einer gleichmässigen Teilung umgeben.

Ist der Verschlussdeckel derartig ausgestaltet, dass durch das Abtrennen oder Heraustrennen der abdichtende Stoffschluss zwischen dem Deckelteilelement und den angrenzenden Deckelbereichen entlang der Solltrennstelle irreversibel aufgehoben wird, so lassen sich angebrauchte bzw. geöffnete Brennmitteldosen auf einfache Weise von neuen, geschlossenen unterscheiden.

Als Dosenkörper kommt bevorzugterweise ein tiefgezogener Becher oder eine tiefgezogene Schale aus Aluminium oder Weissblech zum Einsatz, da sich solche Dosenkörper kostengünstig herstellen lassen, nach Gebrauch relativ wenig Abfall generieren und sich zudem recyclieren lassen, wobei es besonders vorteilhaft ist, wenn der Dosenkörper und der Verschlussdeckel im wesentlichen aus identischen Materialien sind.

In einer bevorzugten Ausführungsform der Brennmitteldose besteht die Brennmittelfüllung aus einer Brennpaste mit oder ohne Docht, bevorzugterweise aus einer 80g bis 100g oder 150g bis 300g schweren Füllung aus eingedicktem Ethanol, Isopropanol oder Methanol, wobei in diesem Fall auf Grund der geringen Zündtemperatur kein Docht erforderlich ist. Solche Brennmitteldosen lassen sich hervorragend als Brenner für Rechauds verwenden.

In einer anderen bevorzugten Ausführungsform der Brennmitteldose besteht die Brennmittelfüllung aus einem bei Raumtemperatur festen Brennmittel mit oder ohne Docht, wobei es bevorzugt ist, Polyethylenglycole, Stearin, Paraffin, Kohlenwasserstoff-Derivate, Wachse, wachsartige Brennstoffe bzw. deren Derivate oder eine Mischung aus diesen mit einem Docht zu verwenden. Insbesondere bei Verwendung von Brennmittelfüllungen aus mit Duftstoffen angereichertem Stearin und/oder Paraffin lassen sich auf diese Weise kombinierte Leuchtmittel mit zusätzlicher Duftwirkung bereitstellen, welche sich in ungebrauchtem Zustand lange lagern lassen ohne dabei ihre Duftwirkung einzubüssen.

Bevorzugterweise besteht die Brennmittelfüllung aus einem flüssigen oder festen Brennmittel, welches durch Aufnahme in einem saugfähigen, bevorzugterweise watte- oder vliesähnlichen Material, wie z.B. Stein- oder Glaswolle, Zellstoff oder Watte, immobilisiert ist, d.h. bei geöffneter Brennmitteldose nicht ausgeschüttet werden kann. Hierbei übernimmt das saugfähige Material bevorzugterweise gleichzeitig die Funktion eines Dochts, sofern ein solcher erforderlich ist. Durch diese Ausgestaltung lassen sich auch bei Raumtemperatur flüssige Brennmittel wie Diethylenglycol oder bei Raumtemperatur feste und beim Abbrennen sich verflüssigende Brennmittel wie Polyethylenglycol auf sichere Weise als Brennmittel verwenden.

Ein zweiter Aspekt der Erfindung betrifft die Verwendung der Brennmitteldose nach dem ersten Aspekt der Erfindung als Wärme-, Heiz- und/oder Lichtquelle, insbesondere als Rechaudbrenner oder Lampe.

### KURZE BESCHREIBUNG DER ZEICHNUNGEN

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1a eine perspektivische Ansicht einer erfindungsgemässen Brennmitteldose mit einem einstückigen Folien-Verschlussdeckel mit einem heraustrennbaren Teilbereich in ungeöffnetem Zustand;
Fig. 1b eine perspektivische Ansicht der Brennmitteldose aus Fig. 1a in geöffnetem Zustand;
Fig. 2 eine Draufsicht auf die Brennmitteldose aus Fig. 1a;
Fig. 3 bis Fig. 12 Draufsichten auf weitere erfindungsgemässe Brennmitteldosen mit einstückigen Folien-Verschlussdeckeln mit heraustrennbaren Teilbereichen;
Fig. 13 bis Fig. 17 Draufsichten auf weitere erfindungsgemässe Brennmitteldosen mit Verschlussdeckeln aus Blech mit heraustrennbaren Teilbereichen;
Fig. 18 bis Fig. 21 Draufsichten auf weitere erfindungsgemässe Brennmitteldosen mit Verschlussdeckeln mit Abziehfolienelementen; und
Fig. 22 einen nichtmasstäblichen Schnitt durch den Siegelfoliendeckel einer Brennmitteldose gemäss einer der Figuren 1 bis 12.

### WEGE ZUR AUSFÜHRUNG DER ERFINDUNG

Das Grundprinzip der Erfindung lässt sich anhand der Figuren 1a und 1b erkennen, welche perspektivische Ansichten einer erfindungsgemässen Brennmitteldose einmal im ungeöffneten Zustand (Fig. 1a) und einmal im geöffneten Zustand (Fig. 1b) zeigen. Wie zu erkennen ist, besteht die Brennmitteldose aus einem Dosenkörper 1 in Form eines tiefgezogenen Aluminiumbechers mit flanschartigem Rand, welcher mit einem Brennmittel 2 gefüllt ist, im vorliegenden Fall mit Brennpaste 2 aus eingedicktem Ethanol, und aus einem Verschlussdeckel 3 in Form einer mehrschichtigen Siegelfolie, welche durch Aufsiegelung auf den flanschartigen Rand fest und dicht mit dem Dosenkörper 1 verbunden ist.

Wie aus Fig. 1a ersichtlich ist, weist der Verschlussdeckel 3 im ungeöffneten Zustand ein Deckelteilelement 7 auf, welches als entlang zweier Solltrennstellen 6 (gestrichelte Linien) heraustrennbarer Teilbereich des Verschlussdeckels 3 ausgestaltet ist. Die Solltrennstellen 6 wurden dadurch erzeugt, dass die den Verschlussdeckel 3 bildende Folie entlang der gestrichelt dargestellten Linien geschwächt wurde, im vorliegenden Fall durch ein Durchstanzen oder Wegbrennen mit einem Laser einiger aber nicht aller Materialschichten der Folie, so dass eine durchgehende dichte und stoffschlüssige Verbindung zwischen dem Deckelteilelement 7 und den an dieses angrenzenden Bereichen des Verschlussdeckels 3 erhalten bleibt. Wie weiter zu erkennen ist, erstreckt sich das heraustrennbare Deckelteilelement 7 stellenweise bis zum Rand des Verschlussdeckels 3 und endet dort an einer Stelle in einer Zuglasche 8, welche über die äussere Begrenzung der Brennmitteldose übersteht und mittels welcher das Deckelteilelement 7 ohne Verwendung von Werkzeugen von Hand durch Nachobenziehen der Zuglasche 8 aus dem Verschlussdeckel 3 herausgetrennt werden kann. Beim Heraustrennen des Deckelteilelements 7 wird die stoffschlüssige Verbindung mit den angrenzenden Deckelbereichen entlang der Solltrennstellen 6 durch Zerreissen der nicht durchgestanzten oder weggebrannten Materialschichten irreversibel aufgelöst, wobei das Deckelteilelement 7 vollständig vom Verschlussdeckel getrennt wird, so dass ein Wiederverschliessen der geöffneten Brennmitteldose nicht möglich ist und diese zudem als bereits geöffnet erkennbar ist.

Wie sich aus Fig. 1b ergibt, welche die Brennmitteldose nach dem Entfernen des Deckelteilelements 7 zeigt, ist der Verschlussdeckel 3 im vorliegenden Fall derartig ausgestaltet, dass sich durch das Heraustrennen des Deckelteilelements 7 eine Öffnung 4 mit einem Öffnungsbild mit zwei Symmetrieachsen ergibt, welche sich in einer vertikalen Achse durch das Zentrum der Brennmitteldose schneiden. Dabei besteht die Öffnung 4 aus einer kreisrunden Zentrumsöffnung 11, welche konzentrisch zu der kreisrunden Oberfläche der Brennpastenfüllung im Dosenkörper 1 angeordnet ist und von welcher sich zwei streifenförmige Öffnungsformelemente 10 radial nach aussen bis zum Verschlussdeckelrand erstrecken. Die beiden streifenförmigen Öffnungsformelemente 10 liegen sich genau gegenüber, d.h. sie haben eine gemeinsame Längsachse, die durch das Zentrum der Zentrumsöffnung 11 geht.

In den Figuren 2 bis 12 sind Draufsichten auf weitere erfindungsgemässe Brennmitteldosen, ebenfalls mit Verschlussdeckeln 3 aus einer mehrschichtigen Siegelfolie mit vollständing oder teilweise heraustrennbaren Teilbereichen 7, im ungeöffneten Zustand dargestellt, wobei Fig. 2 eine Draufsicht auf die bereits beschriebene Brennmitteldose zeigt.

Die Figuren 3 bis 10 zeigen jeweils Draufsichten auf Brennmitteldosen, deren Verschlussdeckel 3 ein einziges heraustrennbares Deckelteilelement 7 aufweist, wobei sich beim Heraustrennen desselben entlang der Solltrennstelle 6 unterschiedliche Öffnungsbilder ergeben, und zwar bei den in den Figuren 3 bis 7 dargestellten Brennmitteldosen Öffnungsbilder mit nur einer Symmetrieachse (Fig. 3 Kreis mit einem streifenförmigen Öffnungsformelement, Figuren 4 und 5 birnenförmige Öffnungen, Fig. 6 Kreisabschnitt, Fig. 7 Kreissegment) und bei den übrigen Brennmitteldosen Öffnungsbilder mit zwei senkrecht aufeinander stehenden Symmetrieachsen (Fig. 8 Zitronenform, Fig. 9 Streifenform, Fig. 10 Raute mit zwei sich gegenüberliegenden streifenförmigen Öffnungsformelementen), die sich zudem in einer vertikalen Achse durch das Zentrum des Dosenkörpers 1 schneiden und so eine Brennergeometrie ergeben, welche eine stabile Flamme und einen gleichmässigen Abbrand des Brennmittels im Betrieb begünstigt.

Bei der in Fig. 5 gezeigten Brennmitteldose enden die Solltrennstellen 6 innerhalb der flächigen Erstreckung des Verschlussdeckels 3, so dass hier ein lediglich teilweise heraustrennbarer Teilbereichen 7 vorhanden ist, welcher nach Auftrennung der Solltrennstellen unverlierbar am Verschlussdeckel 3 befestigt bleibt, derart, dass er bei Benutzung der Brennmitteldose umgeklappt werden kann und bei einem Betriebsunterbruch vorübergehend wieder über die von ihm freigegebene Brenneröffnung geklappt werden kann, um diese während den Nichtgebrauch abzudecken.

Im Gegensatz zu allen übrigen gezeigten Brennmitteldosen weist die in Fig. 10 dargestellte Brennmitteldose eine quadratische Schale als Dosenkörper 1 auf. Hierdurch benötigen solche Brennmitteldosen beim Transport und bei der Lagerung besonders wenig Raum. Wie an den gestrichelt dargestellten Solltrennstellen 6 erkennbar ist, ist hier der Verschlussdeckel, wie schon bei der Brennmitteldose in Fig. 2, derartig ausgestaltet, dass durch das Heraustrennen des Deckelteilelements 7 eine Zentrumsöffnung entsteht, die im wesentlichen die gleiche Form aufweist wie die Oberfläche der Brennmittelfüllung im Dosenkörper, also im vorliegenden Fall eine im wesentlichen quadratische Form, und zudem konzentrisch zu dieser Oberfläche angeordnet ist. Zudem erstrecken sich nach dem Entfernen des Deckelteilelements 7 ausgehend von zwei sich gegenüberliegenden Ecken der quadratischen Zentrumsöffnung zwei streifenförmige und nach aussen hin breiter werdende Öffnungsformelemente zu den entsprechenden Ecken des Verschlussdeckels 3 hin. Diese Ausbildung begünstigt im Betrieb eine Trennung der Gesamtöffnung in Brennerzone (quadratische Zentrumsöffnung) und Luftzufuhrzonen (streifenförmige Öffnungsformelemente), was im übrigen auch auf die Öffnungsformen der in den Figuren 1 bis 5 und 11 und 12 gezeigten Brennmitteldosen zutrifft.

Die Figuren 11 und 12 zeigen im Gegensatz zu den zuvor gezeigten Brennmitteldosen, welche ausschliesslich Folienverschlussdeckel 3 mit einem einzigen heraustrennbaren Deckelteilelement 7 aufweisen, solche, bei denen der Verschlussdeckel 3 zwei (Fig. 11) bzw. drei (Fig. 12) entlang von Solltrennstellen 6 heraustrennbare Deckelteilelemente 7a, 7b bzw. 7a, 7b, 7c aufweist. Jedes der Deckelteilelemente 7 erstreckt sich dabei bis zum Deckelrand, wo es in einer über die Brennmitteldosenkontur überstehenden Zuglasche 8 endet, mittels welcher es von Hand aus dem Verschlussdeckel 3 heraustrennbar ist.

Wie den durch gestrichelte Linien dargestellten Solltrennstellen 6 in Fig. 11 zu entnehmen ist, ist der Verschlussdeckel 3 dieser Brennmitteldose derartig ausgestaltet, dass je nach gewünschter Brennerleistung und Brenndauer entweder das Deckelteilelement 7a (für kleinere Brennerleistung und längere Brenndauer) oder das Deckelteilelement 7b (für grössere Brennerleistung und kürzere Brenndauer) herausgetrennt werden kann, wobei im letztgenannten Fall das Deckelteilelement 7a automatisch mit dem Deckelteilelement 7b herausgetrennt wird. Nach dem Heraustrennen ergibt sich in beiden Fällen eine Öffnungsgeometrie ähnlich der zu Figur 1b bereits beschriebenen, jedoch mit jeweils verschieden grossen Zentrumsöffnungen 11 und verschieden breiten streifenförmigen Öffnungsformelementen 10.

Wie den durch gestrichelte Linien dargestellten Solltrennstellen 6 in Fig. 12 zu entnehmen ist, ist der Verschlussdeckel 3 bei dieser weiteren Ausführungsform der erfindungsgemässen Brennmitteldose derartig ausgestaltet, dass sich nach Heraustrennen des Deckelteilelements 7b eine Öffnung ergibt, die in Form und Grösse identisch mit derjenigen in Fig. 1b ist. Zusätzlich können hier jedoch noch die Deckelteilelemente 7a und 7c herausgetrennt werden, wodurch ein Öffnungsbild höherer Symmetrie erreicht wird, was zu einer erhöhten Brennerleistung und zu einem gleichmässigeren Abbrand der Brennmittelfüllung im Betrieb führt.

Die Figuren 13 bis Fig. 17 zeigen Draufsichten auf weitere erfindungsgemässe Brennmitteldosen, welche im Gegensatz zu den vorher gezeigten mit Verschlussdeckeln aus Aluminiumblech versehen sind. Auch hier weisen die Verschlussdeckel 3 im ungeöffneten Zustand Deckelteilelemente 7, 7a, 7b auf, welche jeweils als entlang einer Solltrennstelle 6 heraustrennbare Teilbereiche der Verschlussdeckel 3 ausgebildet sind. Die Solltrennstellen 6 wurden bei diesen Ausführungsformen dadurch erzeugt, dass das den Verschlussdeckel 3 bildende Blech entlang der gestrichelt dargestellten Linien geschwächt wurde, im vorliegenden Fall durch Prägen entsprechender Kerben in die Oberfläche des Blechs.

Um ein Heraustrennen der Deckelteilelemente zu erleichtern, weist jedes Deckelteilelement 7, 7a, 7b einen Zugring 9 auf, mit welchem durch Hochklappen zuerst ein Teil des Deckelteilelements 7, 7a, 7b unter Aufreissen des Blechs an einem Ort der Solltrennstelle 6 zum Doseninnern hin gebogen werden kann und sodann das gesamte Deckelteilelement 7 durch Ziehen am Zugring 9 unter einem weiteren Auftrennen entlang der Solltrennstelle 6 aus dem Verschlussdeckel 3 herausgetrennt werden kann. Dabei wird die stoffschlüssige Verbindung mit den angrenzenden Deckelbereichen entlang der Solltrennstellen 6 irreversibel aufgelöst, so dass auch hier ein Wiederverschliessen der geöffneten Brennmitteldose nicht möglich ist und diese zweifelsfrei als bereits geöffnet erkennbar ist.

Wie aus den durch gestrichelte Linien dargestellten Solltrennstellen 6 hervorgeht, weisen die Verschlussdeckel 3 der in den Fig. 13 bis 16 dargestellten Brennmitteldosen jeweils genau ein vollständig heraustrennbares Deckelteilelement 7 auf, wobei sie sich in der Formgebung bzw. Anordnung desselben (Fig. 13 Kreis angeordnet am Deckelrand, Fig. 14 Kreisabschnitt angeordnet am Deckelrand, Fig. 15 Kreis angeordnet im Deckelzentrum, Fig. 16 Freiform angeordnet im Deckelzentrum) unterscheiden. Entsprechend führt das Heraustrennen der Deckelteilelemente 7 zu geöffneten Brennmitteldosen mit unterschiedlichen Öffnungsbilder, welche Brenner unterschiedlicher Charakteristik darstellen.

Die in Fig. 16 dargestellte Freiform aus regelmässig um ein Zentrum herum angeordneten identischen Rundlappen weist vier Symmetrieachsen auf, die sich in einer vertikalen Achse durch das Zentrum des Dosenkörpers 1 schneiden, und birgt den Vorteil, dass die nach dem Heraustrennen entstehende entsprechend geformte Öffnung ein flächenmässig dominantes Zentrum aufweist, welches von den vier sich radial nach aussen erstreckenden Endlappenformelementen umgeben ist, wodurch das Zentrum im Betrieb die Brenneröffnung bildet und die äusseren Lappenbereiche der Luftzuführung dienen. Auch diese Brennergeometrie begünstigt eine stabile Flamme und einen gleichmässigen Abbrand des Brennmittels.

Wie den durch gestrichelte Linien dargestellten Solltrennstellen 6 in Fig. 17 zu entnehmen ist, ist der Verschlussdeckel 3 dieser Brennmitteldose wie schon bei der Brennmitteldose gemäss Fig. 11 derartig ausgestaltet, dass je nach gewünschter Brennerleistung und Brenndauer entweder das kreisrunde zentrale Deckelteilelement 7a (für kleinere Brennerleistung und längere Brenndauer) oder das kreisringförmige, das Deckelteilelement 7a umgebende Deckelteilelement 7b (für grössere Brennerleistung und kürzere Brenndauer) herausgetrennt werden kann, wobei im letztgenannten Fall das Deckelteilelement 7a automatisch mit dem Deckelteilelement 7b herausgetrennt wird. Nach dem Heraustrennen ergibt sich in beiden Fällen eine Öffnungsgeometrie wie in Fig. 15, jedoch mit verschieden grossen Öffnungsflächen.

Die Figuren 18 bis 21 zeigen Draufsichten auf weitere erfindungsgemässe Brennmitteldosen, bei denen die Verschlussdeckel 3 mit als Abziehfolienelemente 5 ausgebildeten abtrennbaren Deckelteilelementen 7 mit Zuglaschen 8 versehen sind, welche nach ihrem Abziehen die hier mit gestrichelten Linien angedeuteten Öffnungen im Verschlussdeckel freigeben. Die Solltrennstellen 6 werden bei diesen Ausführungsformen durch die Klebung zwischen Abziehfolienelement 5 und Trägerfläche gebildet und sind deshalb in der Draufsicht nicht direkt sichtbar.

Bei den Brennmitteldosen der Figuren 18 und 19 besteht der eigentliche Verschlussdeckel 3 aus einer Siegelfolie oder einem Blech mit der gewünschten Öffnung (Fig. 18 kreisrunde Öffnung im Zentrum, Fig. 19 kreuzförmige Öffnung im Zentrum), wobei die Öffnung durch ein aufgeklebtes Abziehfolienelement 5 verdeckt ist.

Die Deckel der Brennmitteldosen gemäss den Figuren 20 und 21 sind aus einer mehrschichtigen Siegelfolie mit einer Abziehfoliendeckschicht hergestellt, so dass sich das oder die Abziehfolienelemente 5, 5a. 5b über den gesamten Verschlussdeckel 3 erstrecken. Die durch gestrichelte Linien dargestellten Öffnungen in dem nach dem Entfernen der Abziehfolienelemente 5, 5a, 5b verbleibenden Deckelmaterial wurden mittels Durchstanzen sämtlicher Folienschichten bis auf die Abziehfoliendeckschicht erzeugt. Bei einem Abziehen der Abziehfolienelemente 5, 5a, 5b werden die ausgestanzten Folienteile zusammen mit diesen entfernt.

Wie der durchgezogenen dünnen Linie in der Deckelfläche in Fig. 21 zu entnehmen ist, welche eine Durchstanzung lediglich der Abziehfoliendeckschicht des gezeigten Verschlussdeckels 3 darstellt, weist der Deckel 3 der in dieser Figur gezeigten Brennmitteldose zwei im wesentlichen konzentrisch zueinander angeordnete Abziehfolienelemente 5a, 5b auf, wobei je nach gewünschter Brennerleistung und Brenndauer entweder nur das zentrale Abziehfolienelement 5a (für kleinere Brennerleistung und längere Brenndauer) oder beide Abziehfolienelemente 5a, 5b (für grössere Brennerleistung und kürzere Brenndauer) entfernt werden können. Durch Abziehen der zentralen Abziehfolienelements 5a werden eine zentrale kreisrunde Brenneröffnung und einige diese Brenneröffnung mit gleichmässiger Teilung umgebende kleinere kreisrunde Luftzuführöffnungen freigegeben, wodurch sich das Öffnungsbild eines Basisbrenners ergibt. Wird zusätzlich das Abziehfolienelement 5b abgezogen, so werden zusätzliche Luftzuführöffnungen der zuvor beschriebenen Art freigegeben, wodurch sich das Öffnungsbild eines Brenners mit erhöhter Brennerleistung ergibt.

Fig. 22 zeigt einen nichtmasstäblichen Schnitt durch einen erfindungsgemässen Verschlussdeckel 3 aus einer erfindungsgemässen Siegelfolie. Ein solcher Verschlussdeckel 3 ist auch in den Figuren 1 bis 12 gezeigt. Wie zu erkennen ist, besteht die Siegelfolie, aus welcher der Verschlussdeckel 3 gebildet ist, aus zwei etwa 30 µm dicken Aluminiumfolien 13, 14, welche über eine dazwischenliegende etwa ebenso dicke PE-Schicht 12 (Polyethylen-Schicht) miteinander verbunden sind. Die dem Dosenkörper 1 zugewandte Aluminiumfolie 14 ist durchgehend und trägt auf ihrer dem Dosenkörper 1 zugewandten Seite eine Siegelschicht 15, mit welcher der Verschlussdeckel 3 auf den Flansch des Dosenkörpers 1 (nicht gezeigt) aufgesiegelt ist. Die dem Dosenkörper 1 abgewandte Aluminiumfolie 13 weist auf ihrer dem Dosenkörper 1 abgewandten Seite eine Bedruckung 16 auf und ist im Bereich der Solltrennstelle 6 unterbrochen, was im vorliegenden Fall durch Abbrennen von Material mit einem Laser erreicht wurde.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann. Insbesondere können verschiedene Ausgestaltungen miteinander kombiniert werden und verschiedenste Brennmittelfüllungen zum Einsatz kommen, mit festen oder flüssigen bzw. gelartigen Brennmitteln, wobei die Brennmittelfüllung z.B. auch saugfähige Trägermaterialien zur Immobilisierung und/oder als Docht für die Brennmittel sowie auch einzelne Dochte mit umfassen kann. Auch sei darauf hingewiesen, dass sich die Erfindung nicht auf Rechaudbrenner beschränkt sondern Brennmitteldosen für alle denkbaren Verwendungen als Wärme-, Heiz- und Lichtquellen im Umfang der folgenden Ansprüche erfasst.

## Patentansprüche

1. Brennmitteldose mit einem eine Brennmittelfüllung (2) enthaltenden Dosenkörper (1) und einem Verschlussdeckel (3), welcher von einer Siegelfolie gebildet ist und durch Aufsiegeln auf einen flanschartigen Rand des Dosenkörpers (1) fest mit dem Dosenkörper (1) verbunden ist, **dadurch gekennzeichnet, dass**
• der Verschlussdeckel (3) derartig ausgestaltet ist, dass mindestens eine Öffnung (4, 10, 11) im Verschlussdeckel (3) durch vollständiges oder teilweises Ab- oder Heraustrennen eines oder mehrerer Deckelteilelemente (5, 5a, 5b, 7, 7a, 7b, 7c) entlang einer oder mehrerer stoffschlüssiger Solltrennstellen (6) erzeugbar ist und
• dass die Siegelfolie des Verschlussdeckels (3) neben der Siegelschicht mindestens zwei über eine dazwischen liegende Kunststoffschicht (12) miteinander verbundene Metallfolien (13, 14) aufweist.

2. Brennmitteldose nach Anspruch 1, **dadurch gekennzeichnet, dass** die Metallfolien Aluminiumfolien (13, 14) sind, welche über eine PE-Schicht (12) miteinander verbunden sind.

3. Brennmitteldose nach einem der vorangehenden Ansprüche, **dadurch gekennzeichnet, dass** eine erste (13) der beiden Metallfolien (13, 14) entlang der Solltrennstelle (6) geschwächt oder unterbrochen ist, während die zweite Metallfolie (14) im Bereich der Solltrennstelle (6) durchgehend ist.

4. Brennmitteldose nach Anspruch 3, **dadurch gekennzeichnet, dass** die zweite Metallfolie (14) dem Dosenkörper (1) zugewandt ist.

5. Brennmitteldose nach einem der vorangehenden Ansprüche, **dadurch gekennzeichnet, dass** die ab- oder heraustrennbaren Deckelteilelemente (5, 5a, 5b, 7, 7a, 7b, 7c) nach dem vollständigen Auftrennen der Solltrennstellen (6) unverlierbar am Verschlussdeckel (3) befestigt bleiben.

6. Brennmitteldose nach einem der vorangehenden Ansprüche, **dadurch gekennzeichnet, dass** mindestens ein Teil der ab- oder heraustrennbaren Deckelteilelemente (5, 5a, 5b, 7, 7a, 7b, 7c) als Abziehfolienelemente (5) ausgestaltet ist, und insbesondere, dass diese von einem sich über den gesamten Verschlussdeckel (3) erstreckenden Abziehfolienelement (5) gebildet sind.

7. Brennmitteldose nach einem der vorangehenden Ansprüche, **dadurch gekennzeichnet, dass** mindestens ein Teil der ab- oder heraustrennbaren Deckelteilelemente (5, 5a, 5b, 7, 7a, 7b, 7c) als aus dem eigentlichen Verschlussdeckel (3) heraustrennbarer Teilbereich (7) ausgebildet ist.

8. Brennmitteldose nach einem der vorangehenden Ansprüche, **dadurch gekennzeichnet, dass** der Verschlussdeckel (3) derartig ausgestaltet ist, dass durch das Ab- und/oder Heraustrennen eines oder mehrerer Deckelteilelemente (5, 5a, 5b, 7, 7a, 7b, 7c) wahlweise verschiedene Öffnungen (4, 10, 11) und/oder eine verschiedene Anzahl Öffnungen (4, 10, 11) im Verschlussdeckel (3) erzeugbar sind.

9. Brennmitteldose nach einem der vorangehenden Ansprüche, **dadurch gekennzeichnet, dass** die ab- oder heraustrennbaren Deckelteilelemente (5, 5a, 5b, 7, 7a, 7b, 7c) mit Öffnungshilfsmitteln (8, 9) versehen sind, insbesondere mit einer Zuglasche (8) oder einem Zugring (9), um ein Ab- oder Heraustrennen derselben zu vereinfachen, und insbesondere, dass die Öffnungshilfsmittel (8, 9) derart ausgestaltet sind, dass sie über eine äussere Begrenzung der Brennmitteldose überstehen und von Hand ergreifbar sind.

10. Brennmitteldose nach einem der vorangehenden Ansprüche, **dadurch gekennzeichnet, dass** der Verschlussdeckel (3) derartig ausgestaltet ist, dass durch das Ab- oder Heraustrennen der Deckelteilelemente (5, 5a, 5b, 7, 7a, 7b, 7c) im Verschlussdeckel (3) Öffnungen (4, 10, 11) mit einem Öffnungsbild mit mindestens zwei Symmetrieachsen erzeugbar sind, und insbesondere, dass solche Öffnungsbilder erzeugbar sind, bei denen sich die Symmetrieachsen in einer vertikalen Achse durch das Zentrum des Dosenkörpers (1) schneiden.

11. Brennmitteldose nach einem der vorangehenden Ansprüche, **dadurch gekennzeichnet, dass** der Verschlussdeckel (3) derartig ausgestaltet ist, dass durch das Ab- oder Heraustrennen der Deckelteilelemente (5, 5a, 5b, 7, 7a, 7b, 7c) im Verschlussdeckel (3) eine Zentrumsöffnung (11) erzeugbar ist, die im wesentlichen die gleiche Form aufweist wie die Oberfläche einer Brennmittelfüllung (2) im Dosenkörper (1) bei mittlerer Füllhöhe und konzentrisch zu dieser angeordnet ist.

12. Brennmitteldose nach Anspruch 11, **dadurch gekennzeichnet, dass** eine im wesentlichen kreisförmige oder quadratische Zentrumsöffnung (11) erzeugbar ist, und insbesondere, dass diese eine Fläche aufweist, welche mindestens 15%, insbesondere mindestens 20% der Oberfläche einer Brennmittelfüllung (2) im Dosenkörper (1) bei mittlerer Füllhöhe entspricht.

13. Brennmitteldose nach einem der Ansprüche 11 bis 12, **dadurch gekennzeichnet, dass** durch das Ab- oder Heraustrennen der Deckelteilelemente (5, 5a, 5b, 7, 7a, 7b, 7c) zusätzlich zu der Zentrumsöffnung (11) eine oder mehrere von dieser ausgehende, sich radial nach aussen hin erstreckende streifenförmige Öffnungsformelemente (10) erzeugbar sind, welche sich insbesondere bis zum Verschlussdeckelrand hin erstrecken.

14. Brennmitteldose nach Anspruch 13, **dadurch gekennzeichnet, dass** die sich radial nach aussen hin erstreckenden streifenförmigen Öffnungsformelemente (10) fliessend in die Zentrumsöffnung (11) übergehen, und insbesondere, dass die Zentrumsöffnung (11) zusammen mit einem solchen radial nach aussen sich erstreckenden streifenförmigen Öffnungselement (10) eine birnenförmige Öffnung (4) bildet.

15. Brennmitteldose nach einem der Ansprüche 13 bis 14, **dadurch gekennzeichnet, dass** zwei solche streifenförmigen Öffnungsformelemente (10) erzeugbar sind, welche sich genau gegenüberliegen.

16. Brennmitteldose nach einem der Ansprüche 11 bis 15, **dadurch gekennzeichnet, dass** durch das Ab- oder Heraustrennen der Deckelteilelemente (5, 5a, 5b, 7, 7a, 7b, 7c) im Verschlussdeckel (3) zusätzlich zu der Zentrumsöffnung (11) weitere kleinere, insbesondere kreisrunde Öffnungen erzeugbar sind, welche insbesondere die Zentrumsöffnung (11) konzentrisch und mit gleichmässiger Teilung umgeben.

17. Brennmitteldose nach einem der vorangehenden Ansprüche, **dadurch gekennzeichnet, dass** der Verschlussdeckel (3) derartig ausgestaltet ist, dass das Ab- oder Heraustrennen der Deckelteilelemente (5, 5a, 5b, 7, 7a, 7b, 7c) eine irreversible Aufhebung des Stoffschlusses entlang der Solltrennstellen (6) bewirkt.

18. Brennmitteldose nach einem der vorangehenden Ansprüche, **dadurch gekennzeichnet, dass** der Dosenkörper (1) ein tiefgezogener Becher oder eine tiefgezogene Schale aus Aluminium oder Weissblech ist.

19. Brennmitteldose nach einem der vorangehenden Ansprüche, **dadurch gekennzeichnet, dass** die Brennmittelfüllung (2) aus einer Brennpaste (2) mit oder ohne Docht besteht, insbesondere aus eingedicktem Ethanol, Isopropanol oder Methanol ohne Docht.

20. Brennmitteldose nach einem der vorangehenden Ansprüche, **dadurch gekennzeichnet, dass** die Brennmittelfüllung (2) aus einem bei Raumtemperatur festen Brennmittel mit oder ohne Docht besteht, insbesondere aus Polyethylenglycolen, Stearin, Paraffin, Kohlenwasserstoff-Derivaten, Wachsen, wachsartigen Brennstoffen bzw. deren Derivaten oder einer Mischung aus diesen sowie einem Docht.

21. Brennmitteldose nach einem der vorangehenden Ansprüche, **dadurch gekennzeichnet, dass** die Brennmittelfüllung (2) aus einem in einem saugfähigen, insbesondere watte- oder vliesähnlichen Material aufgenommenen Brennmittel besteht, und insbesondere, dass das saugfähige Material beim Abbrennen des Brennmittels die Funktion eines Dochts übernimmt.

22. Brennmitteldose nach Anspruch 21, **dadurch gekennzeichnet, dass** das Brennmittel ein bei Raumtemperatur flüssiges Brennmittel ist, insbesondere Diethylenglycol ist.

23. Brennmitteldose nach Anspruch 21, **dadurch gekennzeichnet, dass** das Brennmittel ein bei Raumtemperatur festes Brennmittel ist, insbesondere Polyethylenglucol ist.

24. Verwendung der Brennmitteldose nach einem der Ansprüche 1 bis 23 als Wärme-, Heiz- und/oder Lichtquelle, insbesondere als Rechaudbrenner oder Lampe.

## Claims

1. Fuel can with a can body (1) containing a fuel filling (2) and a cover lid (3) which is formed by a sealing foil and which by sealing onto a flange like rim of the can body (1) is firmly connected to the can body (1), **characterized**
• **in that** the cover lid (3) is designed in such a manner that at least one opening (4, 10, 11) in the cover lid (3) is producible by a complete or partial severing or detaching of one or more lid portion elements (5, 5a, 5b, 7, 7a, 7b, 7c) along one or more material bonded predetermined breaking locations (6) and
• **in that** the sealing foil of the cover lid (3) comprises, apart from the sealing layer, at least two metal foils (13, 14) interconnected by a synthetic material layer (12) located between same.

2. Fuel can according to claim 1, **characterized in that** the metal foils are aluminum foils (13, 14), which are interconnected with each other by a PE-layer (12).

3. Fuel can according to one of the preceding claims, **characterized in that** a first one (13) of the two metal foils (13, 14) is weakened or interrupted along the predetermined breaking location (6) whereas the second metal foil (14) is continuous in the area of the predetermined breaking location (6).

4. Fuel can according to claim 3, **characterized in that** the second metal foil (14) faces the can body (1).

5. Fuel can according to one of the preceding claims, **characterized in that** after the complete severing of the predetermined breaking locations (6) the severable or detachable lid portion elements (5, 5a, 5b, 7, 7a, 7b, 7c) remain undetachably connected at the cover lid (3).

6. Fuel can according to one of the preceding claims, **characterized in that** at least a part of the severable or detachable lid portion elements (5, 5a, 5b, 7, 7a, 7b, 7c) are designed as peel-off foil elements (5), and in particular, **in that** they are formed by a peel-off foil element (5) extending across the entire cover lid (3).

7. Fuel can according to one of the preceding claims, **characterized in that** at least a part of the severable or detachable lid portion elements (5, 5a, 5b, 7, 7a, 7b, 7c) is designed as a subarea (7) which is detachable from the cover lid (3).

8. Fuel can according to one of the preceding claims, **characterized in that** the cover lid (3) is designed in such a manner that by a severing or detaching of one or more lid portion elements (5, 5a, 5b, 7, 7a, 7b, 7c), various openings (4, 10, 11) and/or a differing number of openings (4, 10, 11) are selectively producible in the cover lid (3).

9. Fuel can according to one of the preceding claims, **characterized in that** the severable or detachable lid portion elements (5, 5a, 5b, 7, 7a, 7b, 7c) are equipped with opening aid means (8, 9), in particular with a pulling flap (8) or a pulling ring (9) in order to facilitate a severing or detaching of same, and in particular, **in that** the opening aid means (8, 9) are designed in such a manner that they project over an outer border of the fuel can and may be gripped by hand.

10. Fuel can according to one of the preceding claims, **characterized in that** the cover lid (3) is designed in such a manner that by the severing or detaching of the lid portion elements (5, 5a, 5b, 7, 7a, 7b, 7c), openings (4, 10, 11) with an opening pattern with at least two axes of symmetry are producible in the cover lid (3), and in particular, **in that** such opening patterns are producable of which the axes of symmetry intersect in a vertical axis through the center of the can body (1).

11. Fuel can according to one of the preceding claims, **characterized in that** the cover lid (3) is designed in such a manner that by the severing or detaching of the lid portion elements (5, 5a, 5b, 7, 7a, 7b, 7c) a center opening (11) is producible in the cover lid (3), which has substantially the same shape as the surface of a fuel filling (2) in the can body (1) at a medium level of fill and is concentrically arranged relative to same.

12. Fuel can according to claim 11, **characterized in that** a substantially circular or quadratic center opening (11) is producable, and in particular, **in that** it comprises an area which corresponds to at least 15 %, in particular to at least 20 % of the surface area of a fuel filling (2) in the can body (1) at a medium level of fill.

13. Fuel can according to one of the claims 11 and 12, **characterized in that** by the severing or detaching of the lid portion elements (5, 5a, 5b, 7, 7a, 7b, 7c), in addition to the central opening (11) one or several strip shaped opening pattern elements (10) are producable which are extending radially outwards from same, which in particular are extending up to the cover lid edge.

14. Fuel can according to claim 13, **characterized in that** the radially outwards extending strip shaped opening pattern elements (10) pass smoothly into the central opening (11), and in particular, **in that** the central opening (11) forms together with such a radially outwards extending strip shaped opening element (10) a pear-shaped opening (4).

15. Fuel can according to one of the claims 13 and 14, **characterized in that** two such strip shaped opening pattern elements (10) are producable, which are located precisely opposite of each other.

16. Fuel can according to one of the claims 11 to 15, **characterized in that** by a severing or detaching of the cover portion elements (5, 5a, 5b, 7, 7a, 7b, 7c), further small, in particular circular, openings are producable in the cover lid (3) in addition to the central opening (11), which in particular surround the central opening (11) concentrically and with a uniform pitch.

17. Fuel can according to one of the preceding claims, **characterized in that** the cover lid (3) is designed in such a manner that the severing or detaching of the lid portion elements (5, 5a, 5b, 7, 7a, 7b, 7c) causes an irreversible elimination of the material bond along the predetermined breaking locations (6).

18. Fuel can according to one of the preceding claims, **characterized in that** the can body (1) is a deep drawn cup or a deep drawn bowl of aluminum or tinplate.

19. Fuel can according to one of the preceding claims, **characterized in that** the fuel filling (2) consists of a fuel paste (2) with or without wick, in particular of thickened ethanol, isopropanol or methanol without wick.

20. Fuel can according to one of the preceding claims, **characterized in that** the fuel filling (2) consists of a fuel which is solid at room temperature, with or without wick, in particular of polyethylene glycols, stearin, paraffin, hydrocarbon-derivates, waxes, wax-like fuels or their derivates, resp., or of a mixture thereof as well as a wick.

21. Fuel can according to one of the preceding claims, **characterized in that** the fuel filling (2) consists of a fuel received in an absorptive, in particular cotton or fleece like material, and in particular, **in that** the absorptive material during the burning of the fuel has the function of a wick.

22. Fuel can according to claim 21, **characterized in that** the fuel is a fuel which is liquid at room temperature, in particular diethylene glycol.

23. Fuel can according to claim 21, **characterized in that** the fuel is a fuel which is solid at room temperature, in particular polyethylene glycol.

24. Use of the fuel can according to one of the claims 1 to 23 as a thermal, heat or light source, in particular as burner for a stove or as lamp.

## Revendications

1. Boîte à combustible ayant un corps (1) contenant une charge (2) de combustible et un couvercle (3) de fermeture, qui est formé par une feuille de scellement et qui est relié solidement au corps (1) de la boîte par scellement sur un bord en forme de bride du corps (1) de la boîte, **caractérisée en ce que**
• le couvercle (3) de fermeture est conformé de manière à ce qu'au moins une ouverture (4, 10, 11) du couvercle (3) de fermeture puisse être produite par enlèvement ou séparation en tout ou partie d'un ou de plusieurs sous-éléments (5, 5a, 5b, 7, 7a, 7b, 7c) du couvercle le long d'un ou de plusieurs points (6) destinés à se rompre par complémentarité de matière et
• la feuille de scellement du couvercle (3) de fermeture a, outre la couche de scellement, au moins deux feuillards métalliques reliés l'un à l'autre par une couche (12) de matière plastique se trouvant entre eux.

2. Boîte à combustible suivant la revendication 1, **caractérisée en ce que** les feuillards métalliques sont des feuillards (13, 14) d'aluminium, qui sont reliés entre eux par une couche (12) de PE.

3. Boîte à combustible suivant l'une des revendications précédentes, **caractérisée en ce qu'**un premier (13) des deux feuillards (13, 14) métalliques est affaibli ou interrompu le long du point (6) destiné à se rompre, tandis que le deuxième feuillard (14) métallique est continu dans la région du point (6) destiné à se rompre.

4. Boîte à combustible suivant la revendication 3, **caractérisée en ce que** le deuxième feuillard (14) métallique est tourné vers le corps (1) de la boîte.

5. Boîte à combustible suivant l'une des revendications précédentes, **caractérisée en ce que** les sous-éléments (5, 5a, 5b, 7, 7a, 7b, 7c), qui peuvent être enlevés ou séparés, restent, après la séparation complète des points (6) destinés à se rompre, fixés de manière imperdable au couvercle (3) de fermeture.

6. Boîte à combustible suivant l'une des revendications précédentes, **caractérisée en ce qu'**au moins une partie des sous-éléments (5, 5a, 5b, 7, 7a, 7b, 7c) du couvercle pouvant être enlevés ou séparés sont conformés en éléments (5) en feuille à tirer et, notamment, **en ce que** ceux-ci sont formés d'un élément (5) en feuille à tirer s'étendant sur tout le couvercle (3) de fermeture.

7. Boîte à combustible suivant l'une des revendications précédentes, **caractérisée en ce qu'**au moins une partie des sous-éléments (5, 5a, 5b, 7, 7a, 7b, 7c) du couvercle à enlever ou à séparer est constituée sous la forme d'une zone (7) partielle pouvant être séparée du couvercle (3) de fermeture proprement dite.

8. Boîte à combustible suivant l'une des revendications précédentes, **caractérisée en ce que** le couvercle (3) de fermeture est conformé de manière à ce que, en enlevant et/ou en séparant un ou plusieurs sous-éléments (5, 5a, 5b, 7, 7a, 7b, 7c) du couvercle, diverses ouvertures (4, 10, 11) et/ou un nombre différent d'ouvertures (4, 10, 11) puissent être produits au choix dans le couvercle (3) de fermeture.

9. Boîte à combustible suivant l'une des revendications précédentes, **caractérisée en ce que** les sous-éléments (5, 5a, 5b, 7, 7a, 7b, 7c) du couvercle pouvant être enlevés ou séparés sont munis d'un moyen (8, 9) d'aide à l'ouverture, notamment d'une patte (8) de traction d'un anneau (9) de traction, pour simplifier un enlèvement ou une séparation de ceux-ci et, notamment, **en ce que** les moyens (8, 9) d'aide à l'ouverture sont conformés de façon à dépasser d'une démarcation extérieure de la boîte à combustible et de façon à pouvoir être pris à la main.

10. Boîte à combustible suivant l'une des revendications précédentes, **caractérisée en ce que** le couvercle (3) de fermeture est conformé de façon à ce que, en enlevant ou en séparant les sous-éléments (5, 5a, 5b, 7, 7a, 7b, 7c) du couvercle, on puisse produire dans le couvercle (3) de fermeture des ouvertures (4, 10, 11) ayant un dessin d'ouverture ayant au moins deux axes de symétrie et, notamment, de manière à pouvoir produire des dessins d'ouverture dans lesquels les axes de symétrie se coupent suivant un axe vertical passant par le centre du corps (1) de la boîte.

11. Boîte à combustible suivant l'une des revendications précédentes, **caractérisée en ce que** le couvercle (3) de fermeture est conformé de manière à ce que, en enlevant ou en séparant des sous-éléments (5, 5a, 5b, 7, 7a, 7b, 7c) du couvercle, on puisse produire dans le couvercle (3) de fermeture une ouverture (11) au centre, qui a sensiblement la même forme que la surface d'une charge (2) de combustible dans le corps (1) de la boîte à mi-hauteur de remplissage et concentriquement à celui-ci.

12. Boîte à combustible suivant la revendication 11, **caractérisée en ce que** l'on peut produire une ouverture (11) au centre de forme sensiblement circulaire ou carrée et, notamment, **en ce que** cette ouverture a une surface qui représente au moins 15 %, notamment au moins 20 %, de la surface d'une charge (2) de combustible dans le corps (1) de la boîte à mi-hauteur de remplissage.

13. Boîte à combustible suivant l'une des revendications 11 à 12, **caractérisée en ce que**, en enlevant ou en séparant les sous-éléments (5, 5a, 5b, 7, 7a, 7b, 7c) du couvercle, on peut produire, en plus de l'ouverture (11) au centre, un ou plusieurs éléments (10) de forme d'ouverture partant de l'ouverture centrale, s'étendant radialement vers l'extérieur en forme de bande et s'étendant, notamment, jusqu'au bord du couvercle de fermeture.

14. Boîte à combustible suivant la revendication 13, **caractérisée en ce que** les éléments (10) de forme d'ouverture, en forme de bande s'étendant vers l'extérieur, se transforment en continu en l'ouverture (11) au centre et, notamment, **en ce que** l'ouverture (11) au centre forme, ensemble avec un élément (10) d'ouverture en forme de bande s'étendant radialement vers l'extérieur de ce genre, une ouverture (14) en forme de poire.

15. Boîte à combustible suivant l'une des revendications 13 à 14, **caractérisée en ce que** deux éléments (10) de forme d'ouverture en forme de bande peuvent être produits, éléments qui sont exactement opposés.

16. Boîte à combustible suivant l'une des revendications 11 à 15, **caractérisée en ce que**, en enlevant ou en séparant les sous-éléments (5, 5a, 5b, 7, 7a, 7b, 7c) du couvercle, on peut produire dans le couvercle (3) de fermeture, supplémentairement à l'ouverture (11) au centre, d'autres ouvertures plus petites, notamment circulaires, qui entourent, notamment, l'ouverture (11) au centre concentriquement et à un pas uniforme.

17. Boîte à combustible suivant l'une des revendications précédentes, **caractérisée en ce que** le couvercle (3) de fermeture est conformé de façon à ce que l'enlèvement ou la séparation des sous-éléments (5, 5a, 5b, 7, 7a, 7b, 7c) du couvercle met fin irréversiblement à la complémentarité de matière le long des points (6) destinés à se rompre.

18. Boîte à combustible suivant l'une des revendications précédentes, **caractérisée en ce que** le corps (1) de la boîte est un godet à emboutissage profond ou une coquille à emboutissage profond en aluminium ou en fer blanc.

19. Boîte à combustible suivant l'une des revendications précédentes, **caractérisée en ce que** la charge (2) de combustible est en une pâte (2) combustible avec ou sans mèche, notamment en éthanol épaissi, en isopropanol ou en méthanol sans mèche.

20. Boîte à combustible suivant l'une des revendications précédentes, **caractérisée en ce que** la charge (2) de combustible est en un combustible solide à la température ambiante avec ou sans mèche, notamment en polyéthylène glycol, en stéarine, en paraffine, en dérivés d'hydrocarbure, en cires, en combustibles cireux ou en leurs dérivés ou en un mélange de ceux-ci, ainsi qu'en une mèche.

21. Boîte à combustible suivant l'une des revendications précédentes, **caractérisée en ce que** la charge (2) de combustible est en un combustible pouvant être aspiré, absorbé notamment dans un matériau d'ouate ou de non-tissé, et, notamment, **en ce que** le matériau pouvant être aspiré assume, lors de la combustion du combustible, la fonction d'une mèche.

22. Boîte à combustible suivant la revendication 21, **caractérisé en ce que** le combustible est un combustible liquide à la température ambiante en étant, notamment, du diéthylèneglycol.

23. Boîte à combustible suivant la revendication 21, **caractérisé en ce que** le combustible est un combustible solide à la température ambiante en étant, notamment, du polyéthylèneglycol.

24. Utilisation de la boîte à combustible suivant l'une des revendications 1 à 23, comme source de chaleur, de chauffage et/ou de lumière, notamment comme brûleur de réchaud ou comme lampe.
